# EUROPÄISCHE PATENTSCHRIFT

(11) **EP 1 741 931 B1**
(45) Veröffentlichungstag und Bekanntmachung des Hinweises auf die Patenterteilung: **16.04.2008**
(21) Anmeldenummer: 05014523.4
(22) Anmeldetag: 05.07.2005
(51) Int. Cl.: F04C 18/12, F04C 29/04

(54) **Drehkolbenverdichter**
Lobe type compressor
Compresseur à lobes

(43) Veröffentlichungstag der Anmeldung: 10.01.2007
(73) Patentinhaber: Aerzener Maschinenfabrik GmbH, 31849 Aerzen (DE)
(72) Erfinder: Götzel, Ulrich, 32758 Detmold (DE); Irtel, Björn, 31785 Hameln (DE); Palm, Oliver, 31867 Lauenau (DE); Tanner, Olaf, 30900 Wedemark (DE)
(74) Vertreter: HOFFMANN EITLE

(56) Entgegenhaltungen:
- EP-A2- 1 519 045
- WO-A-20/04005720
- CH-A- 365 821
- DE-A1- 10 330 856
- PATENT ABSTRACTS OF JAPAN Bd. 017, Nr. 530 (M-1485), 24. September 1993 (1993-09-24) & JP 05 141382 A (MATSUSHITA REFRIG CO LTD), 8. Juni 1993 (1993-06-08)
- PATENT ABSTRACTS OF JAPAN Bd. 2003, Nr. 12, 5. Dezember 2003 (2003-12-05) & JP 2003 227469 A (EBARA CORP), 15. August 2003 (2003-08-15)
- PATENT ABSTRACTS OF JAPAN Bd. 2003, Nr. 06, 3. Juni 2003 (2003-06-03) -& JP 2003 035290 A (EBARA CORP), 7. Februar 2003 (2003-02-07)

## Beschreibung

Die vorliegende Erfindung betrifft einen Drehkolbenverdichter zum Fördern von Medien, welche kondensierende Dämpfe bzw. Dampf-Gas-Gemische enthalten, mit
- zwei Rotoren mit jeweils mindestens zwei Flügeln oder Zähnen,
- einem die Rotoren umgebenden Gehäuse, welches mit seinen Innenflächen und den Außenflächen der Flügel oder Zähne Förderkammern für das Fördermedium bildet,
- einer im Gehäuse angeordneten Lageranordnung für die Rotoren, die gegenüber den Förderkammern über eine Dichtanordnung abgetrennt ist,
- einer Getriebeanordnung zum Berührungsloshalten der Rotoren im Betrieb,
- sowie einem Ölraum zur Aufnahme zumindest eines Teils der Getriebeanordnung und einer zu deren Schmierung und der Schmierung der Lager vorgesehenen Ölmenge.

Zum Fördern von Medien, welche kondensierende Dämpfe bzw. Dampf-Gas-Gemische enthalten, werden nach dem Roots-Prinzip konzipierte oder als Schraubenverdichter mit sogenannter "innerer Verdichtung" arbeitende Drehkolbenverdichter eingesetzt. Derartige Verdichter sind seit langem bekannt und beispielsweise in EP 1519 045 A2 oder DE 34 14 064 C2 oder DE 34 14 039 C2 offenbart.

Die Rotoren sind dabei überwiegend mit zwei oder drei Flügeln oder Zähnen ausgestattet. In Sonderfällen, insbesondere bei sogenannten Schraubenverdichtern, können die Rotoren auch mehr als drei Flügel oder Zähne aufweisen.

Das bei derartigen Drehkolbenverdichtern eingesetzte Gehäuse wird überwiegend mehrteilig ausgebildet. Es besteht in der Regel aus einem die Rotoren umgebenden Zylinderteil und dieses seitlich abschließenden Seitenplatten und einem Gehäusedeckel bzw. einem Radkasten für die Getriebeanordnung.

In vielen Fällen sind auch im Bereich der Seiten des Zylinderteiles sogenannte Zwischenplatten vorgesehen, die mit sogenannten Dampfsammelräumen ausgestattet sein können.

Die Rotoren laufen untereinander und gegenüber dem Zylinderteil des Gehäuses im Normalbetrieb berührungslos. Dies wird durch die seitliche Anordnung des Getriebes sichergestellt, dessen Zahnräder zusammen mit der Lageranordnung für die Rotoren aus Gründen der Einfachheit und Kostenersparnis vorzugsweise mittels einer sogenannten "Ölsumpfschmierung" geschmiert werden. Die Ölversorgung der Zahnräder und der Lager wird dabei meist durch eine auf einer Welle montierte sogenannte "Ölschleuderscheibe" bewirkt, die im Ölraum angeordnet ist und in den Ölsumpf eintaucht.

Ein sehr wesentliches Element derartiger bekannter Drehkolbenverdichter ist die Dichtanordnung, die zwischen dem Ölraum und der eigentlichen Förderkammer angeordnet ist. Die Dichtanordnung besteht aus speziellen Wellendichtringen oder Weichpackungen (sog. Stopfbuchsenpackungen), welche die Aufgabe haben, das Fördermedium und insbesondere Dampf bzw. Kondensat aus dem Ölraum fern zu halten. Gelangt nämlich Flüssigkeit oder Dampf in den Ölraum, so wird das Öl mit Flüssigkeit oder kondensiertem Dampf vermischt, so dass die Schmierfähigkeit zumindest beeinträchtigt, häufig aber sogar derart weitgehend reduziert wird, dass die Zahnräder der Getriebeanordnung oder die Lager der Lageranordnung nicht ausreichend geschmiert werden, woraus kapitale Schäden am Verdichter resultieren können.

Um Probleme in dieser Richtung zu vermeiden, wird die Dichtanordnung konstruktiv sehr aufwändig ausgebildet. So werden beispielsweise pro Wellendurchtritt ein bis fünf Wellendichtringe eingesetzt. Zwischen den Wellendichtringen kann sich eine Fettfüllung mit oder ohne Nachschmiereinrichtung befinden. Die Fettfüllung dient dabei zur Schmierung der Kontaktflächen zwischen Welle und Dichtring.

Häufig werden zwischen der Förderkammer und dem Ölraum im Bereich der Dichtanordnungen auch sogenannte Dampfsammelräume angeordnet. Diese haben die Aufgabe, in Richtung des Ölraumes strömende Kondensate oder Dämpfe zu sammeln und durch dafür vorgesehene Kanäle und Öffnungen vor dem Erreichen der Lageranordnung abzuleiten.

Die aufwändige Ausbildung der Dichtanordnungen hat den Nachteil, dass diese sehr teuer sind und unter den gegebenen Betriebsbedingungen häufig auch einem hohen Verschleiß unterliegen. So werden die Dichtanordnungen neben hohen Temperaturen ständig Kondensaten sowie Schmutzpartikeln aus dem Fördermedium ausgesetzt. Bei Ausführungen ohne Nachschmiereinrichtung und Verwendung von Wellendichtringen tritt zudem nach kurzer Betriebszeit durch Verbrauch und Auswaschvorgänge ein Fettmangel und daraus resultierend ein erhöhter Verschleiß im Bereich der Dichtanordnungen auf. Bei Ausführungen mit Nachschmiereinrichtung dagegen sind längere Standzeiten der Dichtanordnungen nur möglich, wenn für eine regelmäßige Wartung durch das Bedienungspersonal Sorge getragen wird.

Die Verwendung von sogenannten Weichpackungen erbringt bei den meisten Betriebsbedingungen ebenfalls keine Vorteile, da diese nur relativ kurze Standzeiten besitzen. Häufig wird zudem der Verschleiß der Dichtungen erst dann bemerkt, wenn bereits Kondensat in den Ölraum gelangt und an der Lager- bzw. Getriebeanordnung bereits ein Schaden entstanden ist.

Problematisch ist ferner, dass der Austausch von Dichtanordnungen auch bei noch intakten Lager- und Getriebeanordnungen eine Demontage des gesamten Verdichters erfordert. Dies führt über längere Zeiträume zu einem Anlagenstillstand und ist zudem mit hohen Kosten verbunden.

Die Anordnung konstruktiv aufwändiger Dichtanordnungen erfordert auch am Gehäuse und an den Rotoren einen nicht unerheblichen zusätzlichen Aufwand und bereitet zusätzliche Probleme. So wird durch konstruktive aufwändige Dichtanordnungen zwangsläufig der Abstand zwischen der Stirnfläche des Förderraumes und der Lageranordnung vergrößert. Dies wiederum führt zu einer Vergrößerung der Länge der Wellen und damit der axialen Baulänge des Verdichters. Als Folge davon muss eine größere Kolbendurchbiegung sowie eine erhöhte Neigung zur Schwingungsanregung in Kauf genommen werden. Dies führt in manchen Fällen zur Reduzierung der zulässigen Wellendrehzahl und der maximalen Druckbelastung der Rotoren.

Ferner offenbart die DE 103 30 856 A1 eine Vakuumpumpe, bei der die Rotationskolben durch ein Schmieröl geschmiert werden, das aus einem beheizbaren Ölsammler zugeführt wird.

### Darstellung der Erfindung

Aufgabe der vorliegenden Erfindung ist es, einen Drehkolbenverdichter sowie ein Verfahren zu dessen Betrieb zu schaffen, bei dem zur Lösung der oben geschilderten Probleme ein vollkommen neuer Weg beschritten wird.

Diese Aufgabe wird erfindungsgemäß durch einen Drehkolbenverdichter nach Anspruch 1 gelöst. Vorteilhafte Weiterbildungen der Erfindung sind in den anhängigen Ansprüchen angegeben.

Der Erfindung liegt der Gedanke zugrunde, bei einem Drehkolbenverdichter der eingangs genannten Art die Öltemperatur in jedem Betriebszustand stets oberhalb der Verdampfungs- bzw. Kondensationstemperatur des Fördermediums bei entsprechendem Druck zu halten. Zu diesem Zweck sind die Ölmenge und/oder die den Ölraum bildenden Gehäusewände erfindungsgemäß direkt oder indirekt beheizbar.

Dadurch verbleibt das Fördermedium in diesem Bereich stets in der Gasphase, wodurch das Entstehen von Kondensat oder ein Übergang in die flüssige Phase vermieden wird und Vermischungserscheinungen zwischen Kondensat bzw. Fördermedium in seiner flüssigen Phase und Öl nicht mehr auftreten können. Die notwendige Schmierstoffqualität bleibt somit stets erhalten.

Da durch die erfindungsgemäße Maßnahme Kondensat bzw. Fördermedium in seiner flüssigen Phase im sensiblen Bereich des Drehkolbenverdichters gar nicht mehr entstehen kann, können die teuren und verschleißanfälligen Wellendichtringe bzw. Weichpackungen durch einfache, relativ kurz bauende Dichtanordnungen, wie beispielsweise Rechtecklabyrinthabdichtungen (beispielsweise gemäß DIN 34110) ersetzt werden. Diese Dichtanordnungen sind kostengünstig herzustellen und ermöglichen aufgrund ihrer kurzen Baulänge auch eine Reduzierung der Länge der Wellen der Rotoren sowie eine Reduzierung des Abstandes der Lageranordnungen. Daraus wiederum ergibt sich eine geringere Kolbendurchbiegung sowie eine Reduzierung der Neigung zur Schwingungsanregung im Betrieb.

Derartige einfache, relativ kurz bauende Dichtanordnungen werden im übrigen seit Jahrzehnten bei der Förderung von Luft und neutralen Gasen eingesetzt und stellen deshalb bewährte Konstruktionen dar, die über eine lange Betriebsdauer verfügen.

Erfindungsgemäß kann die Beheizung der Ölmenge und/oder der den Ölraum bildenden Gehäusewände direkt oder indirekt erfolgen.

So kann beispielsweise innerhalb des Ölraumes eine elektrische Heizung oder auch eine Beheizung mittels Wärmetauscher vorgesehen werden. Eine derartige Beheizung kann auch außen am Gehäuse im Bereich des Ölraums angeordnet werden.

Bei einer bevorzugten Ausführungsform der Beheizung wird jedoch die beim Betrieb durch die Verdichtung des Fördermediums zwangsläufig entstehende Verdichtungswärme ausgenutzt.

Die Praxis zeigt, dass die normalerweise druckseitig vorliegende Verdichtungsendtemperatur (T2) deutlich über der erfindungsgemäß benötigten Öltemperatur liegt. Versuche haben ferner gezeigt, dass sich die entstehende Verdichtungswärme schon allein über die Gehäuseteile auf das Öl überträgt, so dass zusätzliche Vorkehrungen zur Wärmeübertragung im Rahmen der Erfindung nicht unbedingt erforderlich sind.

Gemäß einer vorteilhaften Weiterbildung der Erfindung kann die zur Erreichung der gewünschten Öltemperatur notwendige Verdichtungswärme durch Einspritzen geeigneter Mengen an Fördermedium in seiner flüssigen Phase auf der Saugseite des Drehkolbenverdichters in den Fördervolumenstrom eingestellt und geregelt werden. Beispielsweise bei der Förderung von Wasserdampf oder auch bei der Förderung des Gas-Wasserdampf-Gemisches "feuchte Luft" würde also flüssiges Wasser eingespritzt werden. Hierdurch wird das Fördermedium nicht durch einen fremden Stoff verunreinigt und gleichzeitig wird durch die von der Verdampfung der eingespritzten Flüssigkeit aufgenommene Wärmemenge eine gute Kühlwirkung erzielt. Im Gegensatz zum Stand der Technik wird hierbei die saugseitige Einspritzung ohne Berücksichtigung der gewünschten druckseitigen Prozesstemperatur (T3) bemessen. Sofern diese Temperatur (T3) jedoch oberhalb der für den nachgeschalteten Prozess zulässigen Temperatur liegt, kann erfindungsgemäß eine weitere geregelte Einspritzung des Fördermediums in seiner flüssigen Phase auf der Druckseite des Verdichters vorgenommen werden, wodurch die Temperatur des Fördermediums wieder auf die gewünschte Prozesstemperatur (T3) abgesenkt werden kann.

In diesem Fall dient ein auf der Druckseite installierter Temperaturgeber als Signalgeber für das Ventil der druckseitigen Einspritzung von Fördermedium in seiner flüssigen Phase. Durch eine geeignete elektronische Steuerung kann dann die druckseitige Einspritzung derart getaktet werden, dass sich die gewünschte Prozesstemperatur (T3) entsprechend einstellt.

Ist zum Beispiel beim Anfahren oder während des stationären Betriebs des Drehkolbenverdichters die anstehende Verdichtungsendtemperatur (T2) nicht ausreichend, so kann erfindungsgemäß eine zusätzliche Beheizung des Öls mittels Fremdenergie erfolgen. Diese Beheizung kann - wie oben bereits erwähnt - beispielsweise elektrisch oder auch über Wärmetauscher innerhalb des Ölraumes oder von außen erfolgen. Auch diese zusätzliche Beheizung kann über eine geeignete elektronische Steuerung in Abhängigkeit der Öltemperatur eingestellt bzw. geregelt werden.

Gemäß einer vorteilhaften Weiterbildung wird erfindungsgemäß das Gehäuse vollständig mit einem Isoliermaterial isoliert.

Als Isoliermaterial kann jedes geeignete Material eingesetzt werden. Vorteilhaft ist es jedoch, wenn ein Glasfaservlies als Isoliermaterial eingesetzt wird.

Im Folgenden ist zur weiteren Erläuterung und zum besseren Verständnis ein Ausführungsbeispiel eines erfindungsgemäß ausgestalteten Drehkolbenverdichters unter Bezugnahme auf die beigefügte Zeichnung näher beschrieben und erläutert.
- Fig. 1: zeigt in einer stark vereinfachten schematischen Darstellung einen erfindungsgemäßen Drehkolbenverdichter mit den wichtigsten Elementen seines Umfeldes in einer Gesamtanordnung, und
- Fig. 2: zeigt schematisch in einer Schnittdarstellung ein Ausführungsbeispiel eines erfindungsgemäßen Drehkolbenverdichters, wie er in der Gesamtanordnung gemäß Figur 1 eingesetzt sein kann.

Wie sich aus der schematischen Darstellung der Gesamtanordnung ergibt, ist der Drehkolbenverdichter 1 als Roots-Verdichter ausgestaltet, der zwei Rotoren mit jeweils drei Flügeln oder Zähnen aufweist.

Die beiden Rotoren sind in einem Gehäuse 2 gelagert, das mit einem hochtemperaturbeständigen Material 3, vorzugsweise einem Glasfaservlies, isoliert ist.

Innerhalb der Ölräume 42 und 43 sind die elektrischen Heizungen 46 und 47 vorgesehen, deren Stromversorgung mit einem Stern angedeutet ist.

Das Gehäuse 2 ist ferner mit Widerstandstermometern 4 und 5 ausgestattet, mit denen die Temperatur des Öles in den Ölräumen 43 und 42 überwacht wird.

Die Rotoren des Drehkolbenverdichters 1 werden über eine Welle 6 angetrieben, die mit einem Riementrieb 7 in Verbindung steht, welcher von einem Elektromotor 8 angetrieben wird, dessen Stromversorgung ebenfalls durch einen Stern angedeutet ist.

Ein Fördermedium wird saugseitig - wie durch einen Pfeil 9 angedeutet - über ein Einlassrohr 10 in an sich bekannter Weise einer Förderkammer des Verdichters 1 zugeführt und von dieser in ein druckseitig angeordnetes Auslassrohr 11 ausgestoßen. Das Auslassrohr 11 mündet in einen Kessel 12, der in an sich bekannter Weise als Schalldämpfer und als sogenannter Grundträger ausgebildet sein kann, auf dessen Oberseite der Drehkolbenverdichter 1, gegebenenfalls mit dem Riementrieb 7 und dem Elektromotor 8 angeordnet sein kann.

An den Kessel 12 schließt ein Auslassrohr 13 an, das über einen Axialkompensator 14 in ein Zufuhrrohr 15 mündet, das - wie mit einem Pfeil 16 angedeutet - das Fördermedium dem jeweiligen Verarbeitungsprozess zuführt.

Der Kessel 12 ist in bekannter Weise mit einem Kondensatauslass 17 ausgestattet. Das Auslassrohr 13 wiederum besitzt einen Anschluss 18, der über ein Absperrventil 19 zu einer Druckmesseinrichtung 20 führt.

Das einlassseitig angeordnete Einlassrohr 10 ist mit einem Anschluss 22 ausgestattet. Der Anschluss 22 besitzt ferner über eine Zweigleitung eine Druckmesseinrichtung 23 sowie ein Magnetventil 24, über das Fördermedium in seiner flüssigen Phase, beispielsweise bei der Förderung von Wasserdampf also Wasser, in das Einlassrohr 10 eingespritzt werden kann. Wie bereits erwähnt, wird diese Einspritzung nur über die Verdichtungsendtemperatur geregelt. Die Verdichtungsendtemperatur wird über ein Widerstandsthermometer 21 erfasst und wirkt sich wie beschrieben direkt auf die Öltemperatur aus.

Das auslassseitig angeordnete Zufuhrrohr 15 ist mit einem Anschluss 25 zur Einspritzung von Fördermedium in seiner flüssigen Phase ausgestattet. Der Anschluss 25 besitzt ferner über eine Zweigleitung eine Druckmesseinrichtung 26 sowie ein Magnetventil 27, über das Fördermedium in seiner flüssigen Phase in das Zufuhrrohr 15 eingespritzt werden kann. Wie bereits erwähnt, wird diese Einspritzung nur über die Prozesstemperatur geregelt.
Wie sich aus Figur 2 ergibt, sind die Rotoren des Drehkolbenverdichter 1 über Wellenstummel 30, 31, 32 und 33 in dem Gehäuse 2 gelagert. Diese Lagerung besteht aus Wälzlagern 34, die in an sich bekannter Weise in Abhängigkeit der jeweiligen Lastannahmen unterschiedlich gestaltet sind.

Die Wälzlager 34 sind gegenüber den Förderkammern des Verdichters, die von den Innenflächen des Gehäuses 2 und den Außenflächen der Flügel oder Zähne gebildet werden, durch Dichtanordnungen 35 abgetrennt, die im vorliegenden Fall als einfache Rechtecklabyrinthdichtungen ausgestaltet sind.

Der Wellenstummel 33 ist über das Gehäuse 2 des Drehkolbenverdichters hinaus verlängert und mit einer in Figur 2 nicht dargestellten Riemenscheibe versehen, die wiederum ein Teil des Riemenantriebs 7 darstellt, welcher über den Elektromotor 8 angetrieben wird.

Die Wellenstummel 30 und 32 sind über die jeweils zugeordneten Wälzlager 34 hinaus ebenfalls verlängert und tragen Zahnräder einer Getriebeanordnung 36, welche in an sich bekannter Weise einen berührungsfreien Synchronlauf für die Rotoren sicherstellt.

Die Wälzlager 34 und die Dichtanordnungen 35 sind in sogenannten Seitenplatten 37 und 38 des Gehäuses angeordnet, die einen zylindrischen Mittelteil 39 des Gehäuses 2 an beiden Stirnseiten abschließen. An die Seitenplatten 37 und 38 schließen sich bei dem in Fig. 2 dargestellten Ausführungsbeispiel eines Verdichters 1 ein Radkasten 40 und ein Gehäusedeckel 41 an, die die Dichtanordnungen 35 und die Wälzlager 34 nach außen hin abschirmen und jeweils einen Ölraum 42, 43 bilden, in dem eine vorgegebene Ölmenge zur Schmierung der Getriebeanordnung 36 und der Wälzlager 34 angeordnet ist.

Die Schmierung erfolgt in bekannter Weise über sogenannte Ölschleuderscheiben 44 und 45, die im Bereich der Enden der Wellenstummel 32 und 31 befestigt sind und in den Ölsumpf der im Ölraum 42 und 43 angeordneten Ölmenge eintauchen.

Erfindungsgemäß wird die Ölmenge einschließlich der den Ölraum bildenden Gehäusewände beheizt. Wie bereits beschrieben, kann die für die Beheizung der Ölmenge und der den Ölraum bildenden Gehäusewände notwendige Energie zumindest in stationärem Betrieb auch aus der zwangsläufig entstehenden Verdichtungswärme auf der Druckseite des Drehkolbenverdichters gewonnen werden. Zu diesem Zweck muss die Verdichtungswärme in den Bereich des Ölraumes geleitet werden, was überwiegend über das Gehäuse 2 des Drehkolbenverdichters bewerkstelligt wird. Die Temperaturregelung erfolgt hierbei mit Hilfe der Einspritzung geeigneter Mengen der flüssigen Phase des Fördermediums über den Anschluss 22 auf der Saugseite des Verdichters.

Geregelt wird die Einspritzung mit Hilfe einer geeigneten elektronischen Steuerung, welche die Verdichtungsendtemperatur mit Hilfe des Widerstandsthermometers 21 erfasst und ein elektromagnetisch betätigtes Ventil 24 ansteuert. Wenn die sich hierbei einstellende, mit Hilfe des Temperaturfühlers 28 erfasste Prozesstemperatur oberhalb der gewünschten Werte liegt, so erfolgt auf der Druckseite des Verdichters eine weitere Einspritzung von Fördermedium in seiner flüssigen Phase über den Anschluss 25 und das Magnetventil 27.

Reicht andererseits in bestimmten Betriebszuständen die entstehende Verdichtungswärme zum Erreichen der benötigten Öltemperatur nicht aus, so erfolgt eine zusätzliche Beheizung.

Diese zusätzliche Beheizung erfolgt im Falle des Ausführungsbeispiels gemäß Figur 2 durch zwei elektrische Heizstäbe 46 und 47 . Der Heizstab 46 ist im Bereich des Ölraumes 42 der Getriebeanordnung 36 und der Heizstab 47 im Bereich des Ölraumes 43 auf der gegenüberliegenden Seite des Gehäuses 2 angeordnet.

Wie aus Figur 2 ferner hervorgeht, ist das Gehäuse des Drehkolbenverdichters einschließlich der Gehäusedeckel 40 und 41 vollkommen von hochtemperaturbeständigen Isoliermaterial 3 umgeben, das den Drehkolbenverdichter 1 gegenüber der Umgebung vollkommen abkapselt und damit Wärmeverluste an die Umgebungsluft reduziert.

Wie bereits eingangs dargestellt, ermöglicht die Beheizung, dass die Temperatur der in den Ölräumen 42 und 43 vorhandenen Ölmenge einschließlich der Temperatur der den Ölraum bildenden Gehäusewände über der Verdampfungs- bzw. Kondensationstemperatur des Fördermediums gehalten werden kann, so dass Kondensatbildung unterbunden wird. Fördermedium, das über die Dichtanordnungen 35 in dem Bereich der Wälzlager 34 und/oder in dem Bereich der Getriebeanordnung 36 gelangt, kann somit nicht kondensieren. Die bei bekannten Drehkolbenverdichterkonstruktionen in diesem Bereich auftretende Kondensatbildung wird somit unterbunden und kann sich somit auch in den Ölräumen 42 und 43 nicht mit der Ölmenge vermischen.

## Patentansprüche

1. Drehkolbenverdichter (1) zum Fördern von Medien, welche kondensierende Dämpfe bzw. Dampf-Gas-Gemische enthalten, vorzugsweise Wasserdampf, mit
- zwei Rotoren mit jeweils mindestens zwei Flügeln oder Zähnen,
- einem die Rotoren umgebenden Gehäuse (2), welches mit seinen Innenflächen und den Außenflächen der Flügel oder Zähne Förderkammern für das Fördermedium bildet,
- einer im Gehäuse (2) angeordneten Lageranordnung (34) für die Rotoren, die gegenüber den Förderkammern über eine Dichtanordnung (35) abgetrennt ist,
- einer Getriebeanordnung (36) zum Berührungsloshalten der Rotoren im Betrieb,
- sowie einem Ölraum (42, 43) zur Aufnahme zumindest eines Teils der Getriebeanordnung (36) und einer zu deren Schmierung vorgesehenen Ölmenge,
**dadurch gekennzeichnet, dass**
die Ölmenge und/oder die den Ölraum (42, 43) bildenden Gehäusewände direkt oder indirekt derart beheizbar sind, dass deren Temperatur über der Verdampfungs- bzw. Kondensationstemperatur des Fördermediums liegt.

2. Drehkolbenverdichter nach Anspruch 1, **dadurch gekennzeichnet, dass** zur Beheizung eine elektrische Heizung (4) vorgesehen ist.

3. Drehkolbenverdichter nach Anspruch 1, **dadurch gekennzeichnet, dass** zur Beheizung ein Wärmetauscher vorgesehen ist.

4. Drehkolbenverdichter nach Anspruch 1, **dadurch gekennzeichnet, dass** die Beheizung durch Zufuhr der durch die Verdichtung des Fördermediums entstehenden Verdichtungswärme zum Ölraum (42, 43) erfolgt.

5. Drehkolbenverdichter nach Anspruch 1 und 4, **dadurch gekennzeichnet, dass** die Temperatur der Ölmenge und der den Ölraum (42, 43) bildenden Wände durch Einspritzung von Fördermedium in seiner flüssigen Phase auf der Saugseite des Verdichters gesteuert wird.

6. Drehkolbenverdichter nach Anspruch 5 , **dadurch gekennzeichnet, dass** zusätzlich zur saugseitigen Einspritzung eine druckseitige Einspritzung vorgesehen ist.

7. Drehkolbenverdichter nach einem oder mehreren der vorhergehenden Ansprüche, **dadurch gekennzeichnet, dass** die Temperatur des Fördermediums auf der Druckseite und die Öltemperaturen in beiden Ölräumen über Temperaturgeber gemessen werden.

8. Drehkolbenverdichter nach Anspruch 7, **dadurch gekennzeichnet, dass** die Temperaturgeber mit einer elektronischen Steuerung in Verbindung stehen.

9. Drehkolbenverdichter nach einem oder mehreren der vorhergehenden Ansprüche, **dadurch gekennzeichnet, dass** das Gehäuse (2) mit einem Glasfaservlies (3) isoliert ist.

## Claims

1. Rotary piston compressor (1) for conveying media which contain condensing vapours or vapour/gas mixtures, preferably water vapour, having
- two rotors each with at least two vanes or teeth,
- a housing (2) which surrounds the rotors and which with its inner surfaces and the outer surfaces of the vanes or teeth forms conveying chambers for the conveying medium,
- a bearing assembly (34) for the rotors which is arranged in the housing (2) and which is separated from the conveying chambers by a sealing assembly (35),
- a gear assembly (36) for keeping the rotors free from contact during operation,
- and an oil chamber (42, 43) for receiving at least part of the gear assembly (36) and a quantity of oil provided for the lubrication thereof,
**characterised in that**
the quantity of oil and/or the housing walls forming the oil chamber (42, 43) can be heated directly or indirectly in such a way that their temperature is above the vaporisation or condensation temperature of the conveying medium.

2. Rotary piston compressor according to claim 1, **characterised in that** an electric heating system (4) is provided for heating.

3. Rotary piston compressor according to claim 1, **characterised in that** a heat exchanger is provided for heating.

4. Rotary piston compressor according to claim 1, **characterised in that** heating is effected by delivery to the oil chamber (42, 43) of the heat of compression arising due to compression of the conveying medium.

5. Rotary piston compressor according to claims 1 and 4, **characterised in that** the temperature of the quantity of oil and of the walls forming the oil chamber (42, 43) is controlled by injection of conveying medium in its liquid phase on the suction side of the compressor.

6. Rotary piston compressor according to claim 5, **characterised in that**, in addition to injection on the suction side, injection on the pressure side is provided.

7. Rotary piston compressor according to one or more of the preceding claims, **characterised in that** the temperature of the conveying medium on the pressure side and the oil temperatures in both oil chambers are measured by means of temperature sensors.

8. Rotary piston compressor according to claim 7, **characterised in that** the temperature sensors are connected to an electronic control unit.

9. Rotary piston compressor according to one or more of the preceding claims, **characterised in that** the housing (2) is insulated with a glass fibre fleece (3).

## Revendications

1. Compresseur à pistons rotatifs en lobes (1), pour transporter des fluides contenant des vapeurs ou des mélanges gaz-vapeurs en condensation, de préférence de la vapeur d'eau, avec
- deux rotors ayant chacun deux ailettes ou dents,
- un carter (2) entourant les rotors, formant, sur ses surfaces intérieures et les surfaces extérieures des ailettes ou des dents, des chambres de transport pour le fluide à transporter,
- un agencement de palier (34) disposé dans le carter (2) pour les rotors, séparé des chambres de transport par l'intermédiaire d'un dispositif d'étanchéité (35),
- un agencement de transmission (36), pour le maintien sans contact des rotors pendant le fonctionnement,
- ainsi qu'une enceinte d'huile (42, 43) , devant recevoir au moins une partie de l'agencement de transmission (36) et une quantité d'huile prévue pour sa lubrification,
**caractérisé en ce que**
la quantité d'huile et/ou les parois de carter formant l'enceinte d'huile (42, 43) sont susceptibles d'être chauffées, directement ou indirectement, de manière que sa/leur température soit située au-dessus de la température d'évaporation ou de condensation du fluide à transporter.

2. Compresseur à pistons rotatifs en lobes selon la revendication 1, **caractérisé en ce qu'**un chauffage (4) électrique est prévu pour assurer le chauffage.

3. Compresseur à pistons rotatifs en lobes selon la revendication 1, **caractérisé en ce qu'**un échangeur de chaleur est prévu pour assurer le chauffage.

4. Compresseur à pistons rotatifs en lobes selon la revendication 1, **caractérisé en ce que** le chauffage est effectué par apport, à l'enceinte à huile (42, 43), de la chaleur de compression produite par la compression du fluide à transporter.

5. Compresseur à pistons rotatifs en lobes selon les revendications 1 et 4, **caractérisé en ce que** la température de la quantité d'huile et des parois formant l'enceinte à huile (42, 43) est commandée par injection de fluide à transporter, dans sa phase liquide, sur le côté aspiration du compresseur.

6. Compresseur à pistons rotatifs en lobes selon la revendication 5, **caractérisé en ce qu'**une injection côté refoulement est prévue, en plus de l'injection effectuée côté aspiration.

7. Compresseur à pistons rotatifs en lobes selon l'une ou plusieurs des revendications précédentes, **caractérisé en ce que** la température du fluide à transporter, du côté refoulement, et les températures d'huile dans les deux enceintes à huile sont mesurées par des capteurs de température.

8. Compresseur à pistons rotatifs en lobes selon la revendication 7, **caractérisé en ce que** les capteurs de température sont reliés à une commande électronique.

9. Compresseur à pistons rotatifs en lobes selon l'une ou plusieurs des revendications précédentes, **caractérisé en ce que** le carter (2) est isolé avec un matelas non tissé (3) formé de fibres de verre.
